# EUROPÄISCHE PATENTSCHRIFT

(11) **EP 0 144 671 B1**
(45) Veröffentlichungstag und Bekanntmachung des Hinweises auf die Patenterteilung: **10.01.1990**
(21) Anmeldenummer: 84112735.0
(22) Anmeldetag: 23.10.1984
(51) Int. Cl.: B41F 31/00

(54) **Farbdosiervorrichtung für das Farbwerk einer Druckmaschine**
Ink metering device for the inking unit of a printing machine
Dispositif de dosage de l'encre pour le système d'encrage d'une machine à imprimer

(30) Priorität: 10.12.1983 DE 3344778
(43) Veröffentlichungstag der Anmeldung: 19.06.1985
(73) Patentinhaber: M.A.N.-ROLAND Druckmaschinen Aktiengesellschaft, 63012 Offenbach (DE)
(72) Erfinder: Fischer, Hermann, D-8900 Augsburg (DE)

(56) Entgegenhaltungen:
- DD-A- 104 259
- US-A- 3 688 694
- US-A- 4 033 262
- US-A- 4 148 256

## Beschreibung

Die Erfindung betrifft ein Farbwerk einer Druckmaschine, insbesondere einer Rotations-Offsetdruckmaschine, mit einer eine Farbschicht tragenden Farbkastenwalze, von der über weitere Farbwalzen Farbe zu einem Plattenzylinder übertragbar ist.

Ein solches Farbwerk ist allgemein bekannt.

Aus der DD-C-104 259 ist bereits ein Farbwerk bekannt, bei dem. unter Zwischenschaltung von farbzonenbreiten, verschwenkbaren, voneinander beabstandeten Farbdosierscheiben Farbe übertragen wird. Nachteilig ist bei diesem Farbwerk, daß zum einen während der Anlagezeit der Farbdosierscheiben an der Farbkastenwalze diese Scheiben nicht für die Verreibung an der farbstromabwärts liegenden Farbwerkwalze zur Verfügung stehen und daß zum anderen eine zyklische Beschleunigung und Abbremsung der Farbdosierscheibe erfolgt, die neben den durch die Scheibenanschläge hervorgerufenen Stößen zu Unruhen im Antriebsräderzug des Farbwerkes und der Druckwerkzylinder führen, wodurch eine merkliche Verschlechterung des Druckes auftreten kann.

Aufgabe der vorliegenden Erfindung ist es, das gattungsgemäße Farbwerk so zu verbessern, daß eine feinfühlige Einstellung der Farbmenge möglich ist.

Farbwerkwalze für die Verreibung der Farbschicht auf dieser eingesetzt werden können und daß keine Beschleunigungs- und Abbremsvorgänge an den Farbdosierscheiben erforderlich sind, wobei auch der nachträgliche Einbau der erfindungsgemäßen Farbdosiervorrichtung in konventionelle Farbwerke in verhältnismäßig einfacher Weise möglich sein soll.

Diese Aufgabe wird durch die Anwendung der Merkmale des kennzeichnenden Teils des Patentanspruchs 1 gelöst. Weiterbildungen der Erfindung ergeben sich aus den Unteransprüchen sowie aus der Beschreibung in Verbindung mit den Zeichnungen. In diesen zeigen
Fig. 1 eine schematische Darstellung der erfindungsgemäßen Farbdosiervorrichtung;
Fig. 2 bis 4 eine Ausführungsform der Erfindung mit pneumatischen Steuermitteln;
Fig. 5 und 6 eine detaillierte Darstellung der Lagerung der pneumatischen Steuermittel und
Fig. 7 eine Steuerschaltung für die Pneumatik.

Fig. 1 zeigt in schematischer Darstellung die erfindungsgemäße Farbdosiervorrichtung in einer konventionellen Offsetrotationsdruckmaschine für Schön- und Widerdruck, wobei nur die für die Erfindung wesentlichen Teile mit Bezugszeichen versehen sind. Von einer Farbkastenwalze 2, die bereits eine vordosierte Farbschicht trägt, wird über einen sogenannten Filmspalt X in der Größenordnung von etwa ⁵/_{'00} mm auf eine Filmwalze 3, die mit einer wesentlich höheren Geschwindigkeit als die Farbkastenwalze 2 rotiert, Farbe übertragen. Die Vordosierung der Farbschicht auf der Farbkastenwalze 2 kann mittels eines herkömmlichen durchgehenden Farbmessers erfolgen. Bekanntlich rotieren die Farbkastenwalzen mit einer verhältnismäßig niedrigen Geschwindigkeit, während die an diese unter Einhaltung eines Spaltes angestellten, sogenannten Filmwalzen bereits mit Maschinengeschwindigkeit rotieren. Anstelle der in dem Ausführungsbeispiel gemäß Fig. 1 dargestellten Filmwalze 3 kann auch unter Anwendung des der Erfindung zugrunde liegenden Prinzips eine herkömmliche gestrichelt dargestellte Heberwalze eingesetzt werden, wobei in diesem Fall eine derartige Heberwalze mit einem stationär angeordneten, sogenannten ersten Reiber zusammenwirkt, der etwa anstelle der Filmwalze 3 anzuordnen wäre. Die erfindungsgemäße Anordnung der Farbdosierscheiben 4 ist in dem Ausführungsbeispiel gemäß Fig. 1 so getroffen, daß die nebeneinander sich in Achsrichtung der Walzen erstreckenden, voneinander beabstandeten Farbdosierscheiben 4 zwischen zwei mit Maschinengeschwindigkeit umlaufenden Walzen positioniert sind. Im Ausführungsbeispiel sind dies in vorteilhafter Weise die Filmwalze 3 und eine nachfolgende, mit Maschinengeschwindigkeit angetriebene Farbwerkwalze 5, beispielsweise ein Reiber. In vorteilhafter Weise erfolgt die Anordnung der Farbdosierscheiben 4 so, daß sie ständig in Kontakt mit der farbstromabwärts liegenden, also plattenzylindernahen Farbwerkwalze 5 stehen, so daß sie ständig für die Verreibung der Farbschicht auf dieser zur Verfügung stehen. Entsprechend dem zonenweisen Farbbedarf erfolgt die individuelle Anstellung der Farbdosierscheiben 4 unter Beibehaltung ihres Kontaktes zu der plattenzylindernahen Farbwerkwalze 5 an die Filmwalze 3. Die Farbdosierscheiben 4 werden etwa bogenförmig um die Farbwerkwalze 5 herumgeführt. Diese etwa bogenförmig Verschwenkung der Farbdosierscheiben 4 zur Filmwalze hin kann äußerst gering, beispielsweise nur einige Zehntel Millimeter, sein. Der Plattenzylinder ist mit 1 bezeichnet.

Im nachfolgenden wird eine für die genannte Verschwenkung der Farbdosierscheiben 4 besonders geeignete Vorrichtung anhand der Figuren 2 bis 7 im einzelnen beschrieben.

Wie die Figuren 2 und 3 erkennen lassen, sind die Farbdosierelemente 4 in Achsrichtung der Walzen 3, 5 nebeneinander angeordnet und durch Abstandsbüchsen 8' voneinander beabstandet. Jedes Farbdosierelement 4 ist an mindestens einem - aber vorzugsweise zwei - etwa winkelförmigen Schwenkhebeln 6 drehbar gehalten. Ein Ende der Schwenkhebel 6 ist jeweils schwenkbar auf einer ortsfesten Welle 8 angeordnet. Das andere Ende eines jeden Schwenkhebels 6 ist mit einer Steuervorrichtung, vorzugsweise einem Hubkolben, verbunden. In dem hier beschriebenen Ausführungsbeispiel wird ein pneumatisch betätigbarer Hubkolben, bestehend aus dem Kolben 9 und dem diesen umfassenden Zylinder 10, verwendet. Der Kolben 9 ist in besonderer Weise über den Weg Y verschiebbar und mittels eines Lagers 11 schwenkbar. Die Hubbewegung des Kolbens 9 ist durch Muttern 12, 13 einstellbar. Das Maß der Anstellkraft für die Farbdosierelemente 4 in Richtung Walze 3 ist durch den Luftdruck im Zylinder 10 bestimmt. In der Mitte des Schwenkhebels 6 ist jeweils eine Dosierscheibe 4 drehbar auf Zapfen 15 angeordnet, während die Kolbenstange 14 über einen Bolzen 16 mit einem Ende des Schwenkhebels 6 verbunden ist. Zum Zwecke der Anstellung der Walze 4 in Richtung Walze 5 können z.B. die Schwenkhebel 6 jeweils über Exzenter auf der Welle 8 angeordnet sein.

Es ist wesentlich, daß stets ein Kontakt zwischen den Farbdosierscheiben 4 und der Farbwerkwalze 5 aufrechterhalten bleibt und zwar auch bei Abnützung des Walzenumfanges.

Um eine derartige Bewegung, d. h. Verschwenkung der Farbdosierelemente 4 der Oberfläche der Farbwerkwalze 5 entlang in Richtung Farbkastenwalze 3 über den Weg Y zu ermöglichen, ist in vorteilhafter Weise der Zylinder 10 schwenkbar im Lager 11 angeordnet. Für diesen Zweck sind an dem Zylinder 10, wie aus Fig. 2 und den Figuren 5 und 6 zu entnehmen ist, beidseitig jeweils Lagerzapfen 18, 19 vorgesehen, die vorzugsweise in einer gemeinsamen Kammleiste 17 angeordnet sind. Die Lagerzapfen 18, 19 sind durch einen Lagerdeckel 20 abgedeckt. Die Auflagen 21 dienen zur Aufnahme der Lagerzapfen 18, 19.

Fig. 7 zeigt einen Taktgeber 23, der beispielsweise mittels eines Rechners entsprechend dem Farbbedarf in der jeweiligen Farbzone in der gewünschten Weise steuerbar ist. Dieser ist mit einem Magnetsteuerventil 24 verbunden, von dem aus zwei Steuerleitungen 25, 26 an den Zylinder 10 angelegt sind. Wird die Preßluft P' beispielsweise über die Leitung 26 an den Zylinder 10 angelegt, so wird die Kolbenstange 14 ausgefahren. Der Einzug der Kolbenstange 14 erfolgt durch Beaufschlagung mit P über die Leitungen 25 des Kolbens 10.

### Bezugszeichenliste

1 Plattenzylinder
2 Farbkastenwalze
3 Filmwalze
4 Farbdosierscheibe
5 Farbwerkwalze
6 Schwenkhebel
7 -
8 Welle
9 Hubkolben
10 Pneumatikzylinder
11 Lager
12 Mutter
13 Mutter
14 Kolbenstange
15 Zapfen
16 Bolzen
17 Kammleiste
18 Lagerzapfen
19 Lagerzapfen
20 Lagerdeckel
21 Auflage
22 Stiftschraube
23 Taktgeber
24 Magnetsteuerventil
25 Leitung
26 Leitung

## Patentansprüche

1. Farbdosiervorrichtung für das Farbwerk einer Druckmaschine, insbesondere einer Rotations-Offsetdruckmaschine, mit einer eine dosierte Farbschicht tragenden Farbkastenwalze, von der über weitere Farbwalzen (3, 4, 5) Farbe zu einem Plattenzylinder (1) übertragbar ist, dadurch gekennzeichnet, daß von der Farbkastenwalze (2) die vordosierte Farbschicht auf eine mit Maschinengeschwindigkeit umlaufende Walze (3) übertragen wird, daß zwischen zwei mit Maschinengeschwindigkeit umlaufenden Farbwerkwalzen (3, 5) Farbdosierscheiben (4) in der Weise angeordnet sind, daß sie unter Aufrechterhaltung eines ständigen Kontaktes mit der plattenzylindernahen Farbwerkwalze (5) zur Aufnahme des in der jeweiligen Zone erforderlichen Farbbedarfs an die andere mit Maschinengeschwindigkeit umlaufende Walze (3) anstellbar sind, daß an die Farbkastenwalze (2) unter Einhaltung eines Spaltes zwecks Geschwindigkeitsüberbrückung eine Filmwalze (3) anstellbar ist, daß zwischen der Filmwalze (3) und der nachfolgenden Farbwerkwalze (5) die Farbdosierscheiben (4) angeordnet sind und daß die Farbdosierscheiben (49) durch die plattenzylindernahe Farbwerkwalze (5) reibschlüssig antreibbar sind.

2. Farbdosiervorrichtung nach Anspruch 1, dadurch gekennzeichnet, daß jede Farbdosierscheibe (4) an einem winkelförmigen Schwenkhebel (6) gehalten ist, der jeweils an seinem einen Ende auf einer Welle (8) drehbar gelagert ist und dessen anderes Ende mit einem Hubkolben (9, 10, 14) verbunden ist.

3. Farbdosiervorrichtung nach Anspruch 2, dadurch gekennzeichnet, daß der Zylinder (10) des Hubkolbens (9, 10, 14) verschwenkbar in Lagerzapfen (18, 19) gehalten ist, so daß eine etwa kreisbogenförmige Verschwenkung der Farbdosierscheiben (4) erfolgt.

4. Farbdosiervorrichtung nach den Ansprüchen ' 2 und 3, dadurch gekennzeichnet, daß die Lagerzapfen (18, 19) eines jeden Zylinders (10) in den Lagern (11) einer gemeinsamen Kammleiste (17) angeordnet sind.

5. Farbdosiervorrichtung nach einem der vorangehenden Ansprüche 2 bis 4, dadurch gekennzeichnet, daß die Hubkolben (9, 10, 14) Pneumatikzylinder sind und-daß jeweils durch ein Magnetsteuerventil (24) ein Pneumatikzylinder (9, 10, 14) angesteuert wird.

6. Farbdosiervorrichtung nach einem der vorangehenden Ansprüche, dadurch gekennzeichnet, daß die Schwenkhebel (6) jeweils exzentrisch auf der Welle (8) gelagert sind.

## Claims

1. Ink dosing device for the inking unit of a printing machine, in particular a rotary offset printing machine, having a duct roller carrying a dosed ink layer, from which roller ink can be transferred to a plate cylinder (1) by means of further inking rollers (3, 4, 5), characterised in that from the duct roller (2) the pre-dosed ink layer is transferred to a roller (3) running at machine speed, in that ink dosing discs (4) are arranged in such a way between two inking unit rollers (3, 5) running at machine speed that, whilst maintaining a constant contact with the inking unit roller (5) near the plate cylinder, they can be set against the other roller (3) running at machine speed so as to receive the ink requirement necessary in the respective zone, in that a film roller (3) can be set against the inking unit roller (2), whilst maintaining a gap, for the purpose of bridging the speeds, in that the ink dosing discs (4) are arranged between the film roller (3) and the following inking unit roller (5) and in that the ink dosing discs (4) can be driven in a friction-fitting manner by the inking unit roller (5) nearer the plate cylinder.

2. Ink dosing device according to claim 1, characterised in that each ink dosing disc (4) is held on an angular rocking lever (6), each of which is rotatably mounted at one of its ends on a shaft (8) and its other end is connected to a lifting plunger (9, 10, 14).

3. Ink dosing device according to claim 2, characterised in that the cylinder (10) of the lifting plunger (9, 10, 14) is pivotably held in journal pins (18, 19) so that an approximately arcuate pivoting of the ink dosing discs (4) is carried out.

4. Ink dosing device according to claims 2 and 3, characterised in that the journal pins (18, 19) of each cylinder (10) are arranged in the bearings (11) of a common cogged strip (17).

5. Ink dosing device according to one of the preceding claims 2 to 4, characterised in that the lifting plungers (9, 10, 14) are pneumatic cylinders and in that each pneumatic cylinder (9, 10, 14) is controlled by a solenoid control valve (24).

6. Ink dosing device according to one of the preceding claims, characterised in that the rocking levers (6) are respectively mounted eccentrically on the shaft (8).

## Revendications

1. Dispositif de dosage de l'encre pour le dispositif d'encrage d'une presse à imprimer, notamment, d'une presse à imprimer offset rotative, comprenant un rouleau d'encrier qui porte une couche d'encre dosée et d'où l'encre peut être transmise à un cylindre porte-plaque (1) par l'intermédiaire d'autres rouleaux d'encrage (3, 4, 5), caractérisé en ce que la couche d'encre préalablement dosée est transmise du rouleau d'encrier (2) à un rouleau (3) qui tourne à la vitesse de la machine, en ce que, entre deux rouleaux d'encrage (3, 5) qui tournent à la vitesse de la machine, des disques doseurs d'encre (4) sont agencés de manière que, tout enconservant un contact constant avec le cylindre d'encrage (5) plus proche du cylindre porte-plaque, ils puissent être mis en pression contre l'autre rouleau (3) qui tourne à la vitesse de la machine, pour recevoir la demande d'encre nécessaire dans la zone considérée, en ce qu'un rouleau porte-film d'encre (3) peut être rapproché du rouleau d'encrier (2) en laissant subsister une fente pour la transition de vitesse, en ce que les disques doseurs d'encre (4) sont agencés entre le rouleau porte-film d'encre (3) et le rouleau d'encrage suivant (5), et en ce que les disques doseurs d'encre (4) peuvent être entraînés par friction par le rouleau d'encrage (5) plus rapproché du cylindre porte-plaque.

2. Dispositif de dosage d'encre selon la revendication 1, caractérisé en ce que chaque disque doseur d'encre (4) est monté sur un levier oscillant coudé (6) qui est monté rotatif sur un arbre (8) à une de ses extrémités, et dont l'autre extrémité est reliée à un vérin à piston (9, 10, 14).

3. Dispositif de dosage de l'encre selon la revendication 2, caractérisé en ce que le cylindre (10) du vérin à piston (9, 10, 14) est monté oscillant au moyen de tourillons (18,19) de manière qu'il se produise une oscillation à peu près en arc de cercle des disques de dosage de l'encre (4).

4. Dispositif de dosage de l'encre selon les revendications 2 et 3, caractérisé en ce que les tourillons (18, 19) de chaque cylindre (10) sont disposés dans les paliers (11) d'une crémaillère commune (17).

5. Dispositif de dosage de l'encre selon une des revendications 2 à 4, caractérisé en ce que les vérins à piston (9, 10, 14) sont des vérins pneumatiques et que chaque vérin pneumatique (9, 10, 14) est commandé par un distributeur électromagnétique (24).

6. Dispositif de dosage de l'encre selon une des revendications précédentes, caractérisé en ce que les leviers oscillants (6) sont montés excentriquement sur l'arbre (8).
